# FASCICULE DE BREVET EUROPEEN

(11) **EP 2 531 056 B1**
(45) Date de publication et mention de la délivrance du brevet: **30.10.2013**
(21) Numéro de dépôt: 10798041.9
(22) Date de dépôt: 14.12.2010
(51) Int. Cl.: A44C 5/24

(54) **FERMOIR DE BRACELET A BOUCLE DEPLOYANTE**
FALTVERSCHLUSS FÜR ARMBÄNDER
BRACELET FASTENER WITH FOLDING CLASP

(30) Priorité: 04.02.2010 CH 1392010
(43) Date de publication de la demande: 12.12.2012
(73) Titulaire: Arcofil S.A., 2610 St-Imier (CH)
(72) Inventeur: SCHENK, Bernard, CH-2610 St-Imier (CH)
(74) Mandataire: GLN SA
(86) Numéro de dépôt international: PCT/EP2010/069662
(87) Numéro de publication internationale: WO 2011/095248

(56) Documents cités:
- EP-A1- 1 378 185
- US-A- 2 065 581

## Description

### Domaine technique

La présente invention se rapporte au domaine des bracelets, notamment pour montres. Elle concerne, plus particulièrement, un fermoir de bracelet à boucle déployante dont la longueur peut être modifiée par l'utilisateur.

### Etat de la technique

Les fermoirs à boucle déployante sont bien connus, notamment, pour leur aspect esthétique. Ils présentent toutefois l'inconvénient de ne pas pouvoir être réglés facilement pour adapter la longueur du bracelet au poignet du porteur.

De nombreuses solutions ont été proposées pour permettre à l'utilisateur de régler lui-même son fermoir, notamment sans l'aide d'outil.

Par exemple, le brevet US 2 097 055 décrit un fermoir comportant trois segments articulés, liés à une lame centrale. L'un des segments est capable de coulisser dans la lame centrale pour prendre place dans une série de rainures déterminant la longueur du bracelet.

Un autre exemple est décrit dans la demande de brevet EP 1 378 185A1. L'extrémité de l'un des brins du bracelet est attachée à un organe capable de coulisser dans une fente pratiquée dans le fermoir afin de permettre l'ajustement de la longueur du bracelet. Le coulissement de cet organe est autorisé par deux poussoirs dotés de crochets qui viennent mordre dans l'organe mobile.

Chacun de ses fermoirs présentent un organe de verrouillage du fermoir et un organe distinct d'ajustement en longueur du bracelet.

Le document US 2065581 propose un système intéressant, dans lequel les segments articulés formant le fermoir sont susceptibles de prendre place dans un logement formé par la coiffe du fermoir. Dans l'un des modes de réalisation décrits, un deuxième élément coulissant peut également coulisser dans le logement, du côté opposé au premier élément.

Le premier élément coulissant consiste en trois lames déployables, pouvant prendre place dans le logement lorsqu'elles sont repliées. Pour indexer la position de l'élément coulissant, des rainures sont ménagées dans l'élément coulissant et sont susceptibles de coopérer avec des rainures ménagées dans la coiffe ou dans le deuxième élément coulissant. Pour verrouiller la position du ou des élément(s) coulissant(s), un levier est monté pivotant dans la coiffe, et permet d'actionner une came agissant sur une lame élastique. La pression que cette dernière exerce lorsqu'elle est déformée sous l'action de la came, permet d'engager les rainures les unes dans les autres pour sécuriser la position des éléments coulissants.

Le levier ne sert donc que d'organe de verrouillage de bracelet et, dès lors que le fermoir est déverrouillé, le bracelet aura tendance à s'ouvrir totalement sous l'effet du poids de la montre. Ainsi, en cas de déverrouillage intempestif, il y a un risque que le fermoir s'ouvre et que la montre tombe. En outre, on peut encore noter que l'ergonomie d'un tel système n'est pas optimale car, pour la fermeture du fermoir, il est nécessaire de maintenir les éléments coulissants dans la position souhaitée et d'actionner simultanément le levier, ces opérations devant naturellement se faire d'une seule main. Enfin, lorsqu'il est en position ouverte, les éléments coulissants ne sont plus indexés, les rainures n'étant pas engagées les unes dans les autres et n'étant plus les unes en regard des autres. Vu, en plus, le grand nombre de crans proposés, il n'est pas automatique, lorsque l'on referme le fermoir, de retrouver la position de réglage précédente.

L'un des buts de la présente invention est de fournir une version améliorée d'un fermoir de bracelet facilitant la mise à longueur du bracelet. L'un des objectifs poursuivis par le dispositif selon l'invention, est notamment de permettre un ajustement fin de la longueur du bracelet, afin d'apporter du confort à l'utilisateur lorsque, en fonction des heures de la journée, de la température ou de son activité, son poignet gonfle ou se contracte, entraînant une compression ou un jeu au niveau de sa montre-bracelet.

Un objectif supplémentaire de l'invention est de permettre au porteur de la montre d'ajuster aisément la longueur du bracelet alors que le fermoir reste verrouillé.

### Divulgation de l'invention

A cet effet, et conformément à la présente invention, il est proposé un fermoir de bracelet boucle déployante comportant une coiffe définissant un logement et présentant une coulisse dans laquelle est engagé un coulisseau. Le coulisseau est destiné à être relié au brin d'un bracelet par des premiers moyens d'articulation. Ce coulisseau comprend au moins, un premier et un deuxième segments liés l'un à l'autre par des seconds moyens d'articulation, lesdits segments étant repliés au moins partiellement dans le logement lorsque la boucle du fermoir n'est pas déployée.

Le fermoir comprend, en outre, des moyens d'indexation du coulisseau dans la coiffe de sorte que le coulisseau, en référence à la coiffe, est susceptible d'occuper une succession discrète de positions indexées comprises entre :
- une première position extrême où le coulisseau est situé dans le logement de sorte que les extrémités (14a, 14b) du fermoir sont à une distance minimale, et
- une seconde position extrême où le coulisseau est essentiellement situé hors du logement.

Le coulisseau est maintenu replié dans le logement par la coiffe dans toutes les positions, sauf dans la deuxième position extrême, dans laquelle les segments du coulisseau peuvent se déployer et amener les extrémités du fermoir à une distance maximale.

De manière avantageuse, les moyens d'indexation comprennent un actuateur, un dispositif de maintien pour bloquer les différentes positions indexées.

Selon l'invention, l'actuateur est agencé pour transmettre une force permettant à la fois de libérer le dispositif de maintien de manière à débloquer la position indexée, et de déplacer le coulisseau en référence à la coulisse.

### Brève description des dessins

D'autres caractéristiques de la présente invention apparaîtront plus clairement à la lecture de la description qui va suivre, faite en référence aux dessins annexés, dans lesquels:
- la figure 1 est une vue générale du fermoir en position reployée,
- la figure 2 est une vue générale du fermoir en position déployée selon un premier mode de réalisation,
- la figure 3 est une vue éclatée du fermoir selon le premier mode de réalisation,
- la figure 4 est une vue générale du fermoir en position déployée selon un deuxième mode de réalisation,
- les figures 5a, 5b, 5c et 5d représentent des plans de coupe longitudinaux selon le deuxième mode de réalisation,
- la figure 6 est une vue éclatée du fermoir selon le deuxième mode de réalisation, et
- la figure 7 est une vue de haut du deuxième mode de réalisation.

### Mode(s) de réalisation de l'invention

Ainsi qu'illustré sur la figure 1, le fermoir selon l'invention est du type comportant une coiffe 10, séparant visuellement les deux brins 12, 14 d'un bracelet, lorsque le fermoir est en position fermée. Les deux brins 12, 14 sont disposés chacun à l'une des extrémités du fermoir 14a, 14b, comme on le voit mieux sur la figure 2. Dans un fermoir de ce type, la coiffe 10 définit un logement à l'intérieur duquel certains des éléments de la boucle, qui seront décrits ultérieurement, se replient, lorsque le fermoir est en position fermée. Typiquement, la section de la coiffe est rectangulaire.

La figure 2 présente une vue dans laquelle la boucle du bracelet est déployée. Ainsi, les extrémités du fermoir 14a, 14b sont à une distance maximale. L'ensemble formé par le bracelet et la boucle est donc à sa longueur maximale, de sorte qu'il est aisé, pour le porteur de la montre, de la passer au poignet ou de l'ôter.

La figure 2 fournit le détail des éléments du fermoir repliés dans le logement sur la figure 1. Comme on peut le voir, la première extrémité 14a du fermoir 1 est liée à un premier segment 16 du fermoir par des premiers moyens d'articulation 18. Ces moyens d'articulation sont généralement réalisés par une barrette coopérant avec des ouvertures ménagées à l'extrémité du bracelet et du fermoir, pour former une charnière.

Le premier segment 16 est lui-même lié à un second segment 17 par des seconds moyens d'articulation 20, qui sont généralement du même type que les premiers.

Ces premiers et seconds moyens d'articulation 18, 20 permettent à cette structure articulée de se plier en Z, de manière à occuper le logement du fermoir 1 comme indiqué sur la figure 1.

Particulièrement à l'invention, la structure articulée précédemment décrite est mobile en translation à l'intérieur du logement du fermoir 1 lorsque les segments sont pliés. Elle forme ainsi un coulisseau monté mobile dans la coiffe 10 agencée elle-même pour former une coulisse.

Selon un aspect important de l'invention, le coulisseau est susceptible d'évoluer entre une première et une deuxième positions extrêmes en référence à la coiffe :
- une première position extrême, illustrée par la figure 1, où le coulisseau est situé dans le logement de sorte que les extrémités 14a, 14b du fermoir sont à une distance minimale, et
- une seconde position extrême, illustrée par la figure 2, où le coulisseau est essentiellement situé hors du logement, de sorte que les segments du coulisseau peuvent se déployer et amener les extrémités 14a, 14b du fermoir à une distance maximale.

De manière avantageuse et comme on le comprendra mieux par la suite, notamment en référence à la figure 5, le coulisseau est maintenu replié dans le logement par la coiffe dans toutes les positions, sauf dans la deuxième position extrême.

Ainsi, un effet technique avantageux du fermoir selon l'invention est de combiner l'ajustement de la longueur du bracelet et le verrrouillage/déverrouillage de la boucle. En effet, étant donné que la coiffe empêche le coulisseau de se déployer, sauf dans la deuxième position extrême, le verrouillage du fermoir et l'ajustement de la longueur sont réalisés de la première position extrême jusqu'à la position précédant la seconde position extrême. Le déverrouillage et le déploiement du bracelet sont seulement obtenus dans cette seconde position extrême.

Pour, à la fois, maintenir la longueur du fermoir et garantir le verrouillage du fermoir, le coulisseau évolue entre ses deux positions extrêmes, en occupant une succession de positions indexées, fixes, définies par des moyens d'indexation du coulisseau dans la coiffe 10.

La figure 3 présente une vue partiellement éclatée des moyens d'indexation selon l'exemple. Ils comprennent d'une part un actuateur 30 et un dispositif de maintien permettant de bloquer les différentes positions indexées. Ce dispositif de maintien peut comprendre un crantage 32 disposés solidairement sur le deuxième segment 17 du coulisseau et un doigt d'indexation 81. Ce crantage peut prendre la forme d'une denture ménagée sur une paroi de l'actuateur 30. Le crantage est de préférence régulier et définit la succession des positions fixes du coulisseau, ainsi que les deux positions extrêmes. Le doigt d'indexation 81 est agencé dans la coiffe 10 et visible sur les figures 6 et 7. Le doigt d'indexation 81 est conformé de manière à coopérer avec le crantage, pour occuper une position stable en coopérant avec chacun des crans et ainsi maintenir les différentes positions indexées.

L'actuateur 30 est monté mobile au travers d'une fente 34 pratiquée sur une face latérale de la coiffe 10. La longueur de la fente est adaptée à la course du coulisseau définie par les deux positions extrêmes. La coiffe et la fente 34 permettent d'obtenir un habillage élégant du dispositif tout en lui conférant une certaine discrétion alliée à une manipulation aisée.

Dans le mode de réalisation illustré au dessin, l'actuateur 30 est solidaire du crantage 32. Les deux éléments sont liés élastiquement au coulisseau. Le doigt d'indexation 81 coopère avec le crantage 32 de manière à bloquer le coulisseau dans la coulisse lorsque l'actuateur 30 est au repos. A l'inverse, lorsque le porteur de la montre actionne l'actuateur, celui-ci amène le crantage 32 à se désengager du doigt d'indexation de sorte que le coulisseau peut être déplacé librement dans la coulisse, par une traction ad-hoc exercée sur le fermoir ou le bracelet.

En variante, l'homme du métier pourrait envisager une construction inverse, en ayant l'actuateur et le doigt d'indexation liés élastiquement au coulisseau. Le crantage serait solidaire de la coiffe de sorte que le doigt d'indexation coopère avec le crantage de manière à bloquer le coulisseau dans la coulisse lorsque l'actuateur est au repos.

On a représenté l'actuateur 16 en la forme d'un poussoir. L'homme du métier pourra également utiliser d'autres types d'actuateur, notamment un levier ou un poussoir plus évolué, avec un organe de rappel propre. Notamment, un levier pourrait être monté à rotation sur la coiffe 10. La rotation du levier permet le passage du doigt d'indexation entre une position dans laquelle il coopère avec le crantage et une position dans laquelle il le laisse libre. Le retour à la position "maintien", c'est-à-dire dans laquelle le crantage et le doigt coopèrent, se fait par le biais de la liaison élastique entre l'actuateur et le coulisseau.

Ainsi, on peut noter que, de manière avantageuse, l'actuateur 16 permet, à la fois, de libérer le dispositif de maintien de manière à débloquer la position indexée, et de déplacer le coulisseau en référence à la coulisse. En effet, c'est bien en actionnant l'actuateur, c'est-à-dire par le biais d'une action volontaire, que l'utilisateur déplace le coulisseau. Etant donné que le dispositif de maintien doit être conservé en position "libre" pour que le doigt d'indexation soit libre en référence au crantage et débloquer la position indexée, l'utilisateur exerce une action continue sur l'actuateur, empêchant le coulisseau de se déplacer autrement que par l'action de l'utilisateur. Dès lors que l'utilisateur cesserait son action sur l'actuateur, le dispositif de maintien bloquerait quasi instantanément le coulisseau dans l'une des positions indexées immédiatement voisines.

La figure 3 présente également des moyens de sécurisation de la manipulation de manière à éviter l'ouverture intempestive de la boucle en cas de choc, par exemple, sur l'actuateur.

Cet objectif est atteint en doublant les moyens d'indexation sur le coulisseau. Ces moyens étant distincts, ils nécessitent donc une action distincte et simultanée sur chaque actuateur pour libérer le coulisseau. Ainsi, la figure 3 présente des seconds moyens d'indexation comprenant un second actuateur 36 et un second dispositif de maintien. Ce dernier comporte un second crantage 38 agencés sur le second segment 17 du coulisseau et un second doigt d'indexation (non visible sur la figure) disposé sur la coiffe. Cette dernière est encore munie d'une seconde fente (non visible sur la figure) pratiquée sur une face de la coiffe 10 opposée à la première fente. Dans l'exemple, les deux actuateurs sont du type poussoir. Cet agencement permet au porteur de la montre de se saisir des actuateurs à deux doigts, c'est-à-dire, dans l'exemple, entre le pouce et l'index, de manière à agir de façon simultanée sur chaque actuateur et à faire glisser volontairement le coulisseau dans son logement en toute sécurité.

La figure 4 présente un mode de réalisation préféré du fermoir. Il s'agit d'un fermoir 40 à structure dite "papillon" présentant une symétrie structurelle au niveau des segments du fermoir et doublant par la même la course de l'ajustement du bracelet tout en lui conférant un remarquable effet esthétique.

Plus précisément, et conformément à la présente invention, le fermoir 40 de bracelet à boucle déployante, comporte une coiffe 42 définissant un premier et un second logements et présentant une première et une seconde coulisses dans lesquelles sont respectivement engagés un premier et un second coulisseaux 44, 46. Le second logement peut également être dans le prolongement du premier logement, formant ainsi un seul et même logement.

A l'instar de ce qui a été décrit précédemment, les coulisseaux sont destinés à lier la coiffe 42 au premier et au second brins 48, 50 du bracelet par des premiers moyens d'articulation 49, 51. Selon l'exemple, les coulisseaux comprennent chacun un premier 52, 54 et un deuxième 56, 58 segments liés l'un à l'autre par des seconds moyens d'articulation 60, 62.

Les segments 52, 54, 56, 58 sont repliés dans leur logement respectif lorsque la boucle du fermoir est reployée.

Le fermoir comprend, en outre, des moyens d'indexation de chaque coulisseau 44, 46 dans la coiffe 42, tels que ceux décrits ci-dessus. Ainsi, chaque coulisseau 44, 46 est susceptible d'occuper une succession de positions fixes discrètes, en référence à la coiffe, comprises entre une première et une deuxième positions extrêmes.

Les figures 5a, 5b, 5c et 5d présentent, selon un plan de coupe longitudinal, une décomposition cinématique entre ces positions extrêmes. Ainsi, l'ajustement en longueur du bracelet verrouillé jusqu'au déploiement de la boucle lorsque le bracelet est déverrouillé est explicité sur les figures. On notera que les déplacements respectifs des coulisseaux peuvent être effectués indépendamment l'un de l'autre.

Sur la figure 5a, les deux coulisseaux 51a et 51 b sont dans leur première position extrême. Le fermoir 50 est verrouillé. Chaque coulisseau 51a, 51b est essentiellement situé dans chaque logement de la coiffe 52 de sorte que les extrémités 54a, 54b du fermoir sont à une distance minimale.

La figure 5b présente le fermoir 50 verrouillé dans lequel chaque coulisseau 51a, 51b est partiellement extrait de sa coulisse 56a, 56b de sorte que les extrémités 54a, 54b du fermoir sont à une distance comprise entre les distances minimales et maximales.

La figure 5c présente le fermoir 50 déverrouillé. Chaque coulisseau 51a, 51 b est dans sa deuxième position extrême et est situé essentiellement hors du logement de telle sorte que chaque premier segment et chacun des moyens d'articulation 58a, 58b du coulisseau peuvent être déployés. Il en est ainsi dans la figure 5d où les extrémités du fermoir 54a, 54b sont à une distance maximale alors que la boucle du bracelet est déployée.

Les coulisseaux sont donc maintenus repliés dans les logements par la coiffe dans toutes les positions, sauf dans leur deuxième position extrême respective.

Dans un mode de réalisation avantageux, les coulisseaux sont liés cinématiquement. Ils coulissent simultanément, d'un même incrément de distance, selon des sens opposés. L'homme du métier pourra se référer à la figure 6 pour obtenir un exemple non limitatif d'un tel mode de la réalisation. Chaque coulisseau 72, 74 est muni d'une crémaillère 76, 78 disposée sur le second segment. Les crémaillères 76, 78 sont agencées pour engrener avec un pignon 80 monté à rotation dans la coiffe 80 du fermoir.

La figure 7 présente une vue de dessus d'un plan de coupe du fermoir dans lequel l'agencement des crémaillères avec le pignon est explicité.

Les figures 6 et 7 permettent également d'illustrer l'avantage à lier cinématiquement les coulisseaux 72, 74. En effet, il suffit de munir un seul coulisseau de moyens d'indexations, qui assureront cette fonction pour les deux coulisseaux, afin d'ajuster en longueur les deux brins du bracelet simultanément et de verrouiller/déverrouiller le fermoir. Dans le cas où on implémente deux moyens d'indexation distincts, afin d'améliorer la sécurité du dispositif, ces deuxièmes moyens d'indexation distincts peuvent être sur ce même coulisseau (ainsi qu'illustré) ou sur le deuxième.

Par ailleurs, une couronne ou une molette peuvent avantageusement être agencées sur la coiffe 82 de manière à entraîner le pignon et à régler de façon continue la longueur du bracelet, à comparer avec le réglage selon des positions discrètes du bracelet définies par le crantage du fermoir. Dans ce cas, on n'a plus de crantage coopérant avec un doigt d'indexation. Le dispositif de maintien est remplacé par une friction suffisante exercée au niveau de l'actuateur ou d'autres moyens de blocage de la couronne ou de la molette accessibles à l'homme du métier, afin de permettre un verrouillage suffisant du fermoir. On peut aussi penser à maintenir le pignon par un ressort sautoir ou un autre système approprié, tout en prévoyant une liaison débrayable de la couronne et du pignon, par deux dentures en chant situées en regard l'une de l'autre et maintenues écartées par un ressort. L'utilisateur doit contraindre ce ressort pour embrayer la liaison et entraîner la rotation du pignon 80. Selon le choix de construction, la contrainte peut être exercée en traction ou en pression. On pourrait encore prévoir de bloquer le pignon par un cliquet, actionnable par l'utilisateur. Ce dernier devrait libérer le pignon en actionnant le cliquet et faire tourner la molette simultanément.

Par ailleurs, le fond de la coiffe 82 peut en outre comporter une rainure 84 agencée pour guider les coulisseaux. A cet effet, le second segment peut être muni d'un ergot coopérant avec la rainure, ces éléments formant des moyens de guidage supplémentaires. Ceci permet en outre de maintenir la crémaillère engrenée avec le pignon sur toute la course du coulisseau.

La coiffe 82 peut encore être dotée d'une plaque intermédiaire 11, visible sur les figures 2 et 3, permettant de partager le logement en deux parties : une première partie inférieure dans laquelle coulisse le second segment 77, 78 de chaque coulisseau, et une seconde partie supérieure dans laquelle coulisse le premier segment de chaque coulisseau. La plaque intermédiaire permet, en particulier, de maintenir l'ergot de chaque second segment 77, 78 engagé dans chaque rainure 84 de la coiffe 82.

Ainsi est proposé un fermoir permettant, par une simple action sur l'un ou l'autre des actuateur, de modifier aisément la longueur du bracelet pour une mise à l'aise sans nécessiter pour cela d'ôter la montre ou de déployer le bracelet et de verrouiller/déverrouiller le fermoir pour passer la montre au poignet ou l'ôter. Les actuateurs permettent simultanément à la fois de libérer le dispositif de maintien de manière à débloquer la position indexée, et de déplacer le coulisseau en référence à la coulisse. L'utilisateur doit donc exercer une action volontaire sur le ou les actuateur(s) pour conserver le dispositif de maintien dans une position "libre" permettant le déplacement du coulisseau et, simultanément, exercer une deuxième action volontaire sur le ou les actuateur(s) pour déplacer le coulisseau. La sécurité est donc optimale. On notera encore que toutes les combinaisons sont possibles, pour un fermoir de type papillon, pour lequel seulement une partie du fermoir serait montée coulissante en référence à la coiffe.

## Revendications

1. Fermoir (1) de bracelet à boucle déployante comportant une coiffe (10) définissant un logement et présentant une coulisse dans laquelle est engagé un coulisseau, ledit coulisseau étant destiné à être relié au brin d'un bracelet par des premiers moyens d'articulation (18), le coulisseau comprenant au moins, un premier (16) et un deuxième (17) segments liés l'un à l'autre par des seconds moyens d'articulation (20), lesdits segments (16, 17) étant repliés au moins partiellement dans ledit logement lorsque la boucle du fermoir n'est pas déployée,
**caractérisé en ce que** ledit fermoir (1) comprend, en outre, des moyens d'indexation du coulisseau dans la coiffe de sorte que le coulisseau, en référence à la coiffe, est susceptible d'occuper une succession de positions indexées comprises entre :
- une première position extrême où le coulisseau est situé dans le logement de sorte que les extrémités (14a, 14b) du fermoir sont à une distance minimale, et
- une seconde position extrême où le coulisseau est essentiellement situé hors du logement,
ledit coulisseau étant maintenu replié dans le logement par la coiffe dans toutes les positions, sauf dans la deuxième position extrême, dans laquelle les segments du coulisseau peuvent se déployer et amener les extrémités (14a, 14b) du fermoir à une distance maximale,
et **en ce que** les moyens d'indexation comprennent un actuateur (30) et un dispositif de maintien pour bloquer les différentes positions indexées, **caractérisé en ce que** ledit actuateur est agencé pour transmettre une force permettant à la fois de libérer le dispositif de maintien de manière à débloquer la position indexée, et de déplacer le coulisseau en référence à la coulisse.

2. Fermoir (40) selon la revendication 1, **caractérisé en ce que** la coiffe (42) présente une seconde coulisse agencée parallèlement à la première coulisse dans laquelle est engagé un second coulisseau (46) destiné à lier la coiffe (42) à un second brin d'un bracelet par des premiers moyens d'articulation (51), **caractérisé en ce que** le second coulisseau (46) comprend au moins, un premier (54) et un deuxième (58) segments liés l'un à l'autre par des seconds moyens d'articulation (62), lesdits segments (54, 58) étant repliés dans ledit logement ou dans un deuxième logement que comprend la coiffe, lorsque la boucle du fermoir (40) n'est pas déployée, et
**en ce que** le fermoir (40) comprend, en outre, des moyens d'indexation du second coulisseau (46) dans la coiffe (42) de sorte que le second coulisseau (46) est susceptible d'occuper, en référence à la coiffe, une succession de positions indexées comprises entre :
- une première position extrême où le second coulisseau est intégralement situé dans le logement de sorte que les extrémités du fermoir sont à une distance minimale, et
- une seconde position extrême où le second coulisseau (46) est situé en partie hors du logement,
ledit second coulisseau (46) étant maintenu replié dans le logement par la coiffe (42) dans toutes les positions, sauf dans la deuxième position extrême, dans laquelle au moins un des segments (54, 58) et les moyens d'articulation (51, 62) du second coulisseau (46) peuvent se déployer et amener les extrémités du fermoir (40) à une distance maximale en déployant la boucle du bracelet
et **en ce que** les moyens d'indexation du second coulisseau comprennent un actuateur (36) et un dispositif de maintien pour bloquer les différentes positions indexées,
**caractérisé en ce que** ledit actuateur est agencé pour transmettre une force permettant à la fois de libérer le dispositif de maintien du deuxième coulisseau de manière à débloquer la position indexée, et de déplacer le deuxième coulisseau en référence à la coulisse.

3. Fermoir (40, 10) selon l'une quelconque des revendications 1 ou 2, **caractérisé en ce que** le dispositif de maintien comprend un doigt d'indexation (81) et un crantage (32, 38) susceptible de coopérer avec le doigt d'indexation, lesdites positions indexées se succédant de manière discrète.

4. Fermoir (40,10) selon la revendication 3, **caractérisé en ce que** l'actuateur (30,36) est solidaire du crantage (32, 38, 76, 78), ledit actuateur (30, 36) et ledit crantage (32, 38, 76, 78) étant liés élastiquement au coulisseau (72), et **en ce que** le doigt d'indexation (81) est solidaire de la coiffe (10, 82) de sorte que ledit doigt d'indexation (81) coopère avec ledit crantage (32, 38, 76, 78) de manière à bloquer le coulisseau (72) dans la coulisse lorsque l'actuateur (30, 36) est au repos.

5. Fermoir selon la revendication 3, **caractérisé en ce que** l'actuateur est solidaire du doigt d'indexation, ledit actuateur et ledit doigt d'indexation étant liés élastiquement au coulisseau, et **en ce que** le crantage est solidaire de la coiffe de sorte que ledit doigt d'indexation coopère avec ledit crantage de manière à bloquer le coulisseau dans la coulisse lorsque l'actuateur est au repos.

6. Fermoir selon l'une quelconque des revendications 4 ou 5, **caractérisé en ce que** l'actuateur est un levier ou un bouton poussoir.

7. Fermoir selon l'une des revendications 2 à 6, **caractérisé en ce que** chacun des coulisseaux comprend des moyens d'indexation, agencés de manière à ce que, pour amener le coulisseau dans sa deuxième position extrême, il soit nécessaire d'actionner les premiers et seconds moyens d'indexation.

8. Fermoir (70) selon l'une quelconque des revendications 1 à 7, **caractérisé en ce que** la coulisse comprend au moins une rainure (84) destinée à coopérer avec un ergot disposé sur le coulisseau pour former des moyens de guidage supplémentaires.

9. Fermoir selon l'une quelconque des revendications 1 à 8, **caractérisé en ce que** la coiffe comprend, dans son logement, une plaque intermédiaire agencée pour être placée entre les segments repliés du coulisseau.

10. Fermoir (70) selon l'une quelconque des revendications 2 à 9, **caractérisé en ce que** chaque coulisseau (72, 74) comprend en outre une crémaillère (76, 78) agencée pour engrener avec un pignon (80) monté en rotation dans la coiffe (82) de sorte que les coulisseaux (72, 74) sont liés cinématiquement et coulissent selon des sens opposés.

11. Fermoir selon la revendication 10 et selon la revendication 2, **caractérisé en ce que** l'actuateur est une molette ou une couronne susceptible d'entraîner ledit pignon (80) en rotation et **en ce que** le dispositif de maintien comprend des moyens de blocage en rotation de ladite couronne ou du pignon.

12. Fermoir selon la revendication 11, **caractérisé en ce que** la liaison entre l'actuateur et le pignon est débrayable.

## Patentansprüche

1. Armband-Faltschließenverschluss (1), der eine Abdeckung (10) aufweist, die eine Aufnahme definiert und eine Gleitführung aufweist, in die ein Gleitstück eingreift, wobei das Gleitstück dazu bestimmt ist, mit dem Glied eines Armband durch erste Gelenkmittel (18) verbunden zu sein, wobei das Gleitstück mindestens ein erstes (16) und ein zweites (17) Segment umfasst, die miteinander durch zweite Gelenkmittel (20) verbunden sind, wobei die Segmente (16, 17) mindestens teilweise in der Aufnahme gefaltet sind, wenn die Schließe des Verschlusses nicht entfaltet ist,
**dadurch gekennzeichnet, dass** der Verschluss (1) ferner Indexierungsmittel des Gleitstücks in der Abdeckung derart umfasst, dass das Gleitstück in Bezug auf die Abdeckung imstande ist, eine Abfolge indexierter Positionen einzunehmen zwischen inklusive:
- einer ersten extremen Position, in der sich das Gleitstück derart in der Aufnahme befindet, dass die Enden (14a, 14b) des Verschlusses in einem minimalen Abstand sind, und
- einer zweiten extremen Position, in der sich das Gleitstück im Wesentlichen außerhalb der Aufnahme befindet,
wobei das Gleitstück von der Abdeckung in allen Positionen in der Aufnahme gefaltet gehalten wird, außer in der zweiten extremen Position, in der sich die Segmente des Gleitstücks entfalten und die Enden (14a, 14b) des Verschlusses in einen maximalen Abstand führen können,
und dass die Indexierungsmittel einen Aktuator (30) und eine Haltevorrichtung umfassen, um die verschiedenen indexierten Positionen zu blockieren,
**dadurch gekennzeichnet, dass** der Aktuator ausgebildet ist, um eine Kraft zu übertragen, die es gleichzeitig erlaubt, die Haltevorrichtung freizugeben, um die indexierte Position zu lösen, und das Gleitstück in Bezug auf die Gleitführung zu verlagern.

2. Verschluss (40) nach Anspruch 1, **dadurch gekennzeichnet, dass** die Abdeckung (42) eine zweite Gleitführung aufweist, die parallel zur ersten Gleitführung ausgebildet ist, in die ein zweites Gleitstück (46) eingreift, das dazu bestimmt ist, die Abdeckung (42) mit einem zweiten Glied eines Armbands durch erste Gelenkmittel (51) zu verbinden,
**dadurch gekennzeichnet, dass** das zweite Gleitstück (46) mindestens ein erstes (54) und ein zweites (58) Segment umfasst, die miteinander durch zweite Gelenkmittel (62) verbunden sind, wobei die Segmente (54, 58) in der Aufnahme oder in einer zweiten Aufnahme, die die Abdeckung, umfasst, gefaltet sind, wenn die Schließe des Verschlusses (40) nicht entfaltet ist, und
dass der Verschluss (40) ferner Indexierungsmittel des zweiten Gleitstücks (46) in der Abdeckung (42) derart umfasst, dass das zweite Gleitstück (46) in Bezug auf die Abdeckung imstande ist, eine Abfolge indexierter Positionen einzunehmen zwischen inklusive:
- einer ersten extremen Position, in der sich das zweite Gleitstück vollständig in der Aufnahme befindet, dass die Enden des Verschlusses in einem minimalen Abstand sind, und
- einer zweiten extremen Position, in der sich das zweite Gleitstück (46) teilweise außerhalb der Aufnahme befindet,
wobei das zweite Gleitstück (46) von der Abdeckung (42) in allen Positionen in der Aufnahme gefaltet gehalten wird, außer in der zweiten extremen Position, in der sich mindestens eines der Segmente (54, 58) und die Gelenkmittel (51, 62) des zweiten Gleitstücks (46) entfalten und die Enden des Verschlusses (40) durch Entfalten der Schließe des Armbands in einen maximalen Abstand führen können,
und dass die Indexierungsmittel des zweiten Gleitstücks einen Aktuator (36) und eine Haltevorrichtung umfassen, um die verschiedenen indexierten Positionen zu blockieren,
**dadurch gekennzeichnet, dass** der Aktuator ausgebildet ist, um eine Kraft zu übertragen, die es erlaubt, gleichzeitig die Haltevorrichtung des zweiten Gleitstücks derart freizugeben, dass die indexierte Position gelöst wird, und das zweite Gleitstück in Bezug auf die Gleitführung zu verlagern.

3. Verschluss (40, 10) nach einem der Ansprüche 1 oder 2, **dadurch gekennzeichnet, dass** die Haltevorrichtung einen Indexierungsfinger (81) und eine Einkerbung (32, 38) umfasst, die imstande ist, mit dem Indexierungsfinger zusammenzuarbeiten, wobei die indexierten Positionen einander diskret folgen.

4. Verschluss (40, 10) nach Anspruch 3, **dadurch gekennzeichnet, dass** der Aktuator (30, 36) mit der Einkerbung (32, 38, 76, 78) verbunden ist, wobei der Aktuator (30, 36) und die Einkerbung (32, 38, 76, 78) elastisch mit dem Gleitstück (72) verbunden sind, und dass der Indexierungsfinger (81) derart mit der Abdeckung (10, 82) verbunden ist, dass der Indexierungsfinger (81) derart mit der Einkerbung (32, 38, 76, 78) zusammenarbeitet, dass das Gleitstück (72) in der Gleitführung blockiert ist, wenn sich der Aktuator (30, 36) in Ruhe befindet.

5. Verschluss nach Anspruch 3, **dadurch gekennzeichnet, dass** der Aktuator mit dem Indexierungsfinger verbunden ist, wobei der Aktuator und der Indexierungsfinger elastisch mit dem Gleitstück verbunden sind, und dass die Einkerbung derart mit der Abdeckung verbunden ist, dass der Indexierungsfinger derart mit der Einkerbung zusammenarbeitet, dass das Gleitstück in der Gleitführung blockiert ist, wenn der Aktuator in Ruhe ist.

6. Verschluss nach einem der Ansprüche 4 oder 5, **dadurch gekennzeichnet, dass** der Aktuator ein Hebel oder ein Druckknopf ist.

7. Verschluss nach einem der Ansprüche 2 bis 6, **dadurch gekennzeichnet**, jedes der Gleitstücke Indexierungsmittel umfasst, die derart ausgebildet sind, dass es notwendig ist, um das Gleitstück in seine zweite extreme Position zu führen, die ersten und zweiten Indexierungsmittel zu betätigen.

8. Verschluss (70) nach einem der Ansprüche 1 bis 7, **dadurch gekennzeichnet, dass** die Gleitführung mindestens eine Rille (84) umfasst, die zur Zusammenarbeit mit einem Sporn bestimmt ist, der auf dem Gleitstück angeordnet ist, um zusätzliche Führungsmittel zu bilden.

9. Verschluss nach einem der Ansprüche 1 bis 8, **dadurch gekennzeichnet, dass** die Abdeckung in ihrer Aufnahme eine Zwischenplatte umfasst, die ausgebildet ist, um zwischen den gefalteten Segmenten des Gleitstücks platziert zu sein.

10. Verschluss (70) nach einem der Ansprüche 2 bis 9, **dadurch gekennzeichnet, dass** jedes Gleitstück (72, 74) ferner eine Zahnstange (76, 78) umfasst, die ausgebildet ist, um in einen Trieb (80) einzugreifen, der rotierend in der Abdeckung (82) derart montiert ist, dass die Gleitstücke (72, 74) kinematisch verbunden sind und in entgegengesetzte Richtungen gleiten.

11. Verschluss nach Anspruch 10 und nach Anspruch 2, **dadurch gekennzeichnet, dass** der Aktuator eine Rändelscheibe oder Krone ist, die imstande ist, den Trieb (80) rotierend anzutreiben und dass die Haltevorrichtung Rotationsblockiermittel der Krone oder des Triebs umfassen.

12. Verschluss nach Anspruch 11, **dadurch gekennzeichnet, dass** die Verbindung zwischen dem Aktuator und dem Trieb entkuppelbar ist.

## Claims

1. Bracelet latch (1) with an extensible buckle comprising a cap (10) defining a housing and having a slide-way in which a slide is engaged, the slide being designed to be connected to a strand of a bracelet by a first articulation means (18), the slide includes at least first (16) and second (17) segments connected to one another by a second articulation means (20), said segments (16, 17) being at least partially folded in the housing when the buckle of the latch is not extended,
**characterized in that** said latch (1) also comprises a means for indexing the slide in the cap such that the slide, relative to the cap, can occupy a series of indexed positions comprised between:
- a first extreme position in which the slide is situated in the housing such that the ends (14a, 14b) of the latch are at a minimum distance, and
- a second extreme position where the slide is essentially situated outside the housing,
said slide being kept folded in the housing by the cap in all positions, except the second extreme position, in which the segments of the slide can be extended and can bring the ends (14a, 14b) of the latch to a maximum distance,
and **in that** the indexing means comprises an actuator (30) and a maintenance device to block the different indexed positions,
**characterized in that** said actuator is arranged to transmit a force making it possible both to free the maintenance device so as to unblock the indexed position, and to move the slide relative to the slide-way.

2. Latch (40) according to claim 1, **characterized in that** the cap (42) has a second slide-way arranged parallel to the first slide-way in which a second slide (46) is arranged designed to connect the cap (42) to a second strand of a bracelet by a first articulation means (51),
**characterized in that** the second slide (46) comprises at least first (54) and second (58) segments connected to one another by a second articulation means (62), said segments (54, 58) being folded in said housing or in a second housing comprised by the cap, when the buckle of the latch (40) is not extended, and
**in that** said latch (40) also comprises a means for indexing the second slide (46) in the cap (42) such that the second slide (46), relative to the cap, can occupy a series of indexed positions comprised between:
- a first extreme position in which the second slide is completely situated in the housing such that the ends of the latch are at a minimum distance, and
- a second extreme position where the second slide (46) is situated partially outside the housing,
said second slide (46) being kept folded in the housing by the cap (42) in all positions, except the second extreme position, in which at least one of the segments (54, 58) and the articulation means (51, 62) of the second slide (46) can extend and bring the ends of the latch (40) to a maximum distance by extending the buckle of the bracelet
and **in that** the indexing means of the second slide comprises an actuator (36) and a maintenance device to block the different indexed positions,
**characterized in that** said actuator is arranged to transmit a force making it possible both to free the maintenance device of the second slide so as to unblock the indexed position, and to move the second slide- relative to the slide-way.

3. Latch (40, 10) according to any one of claims 1 or 2, **characterized in that** the maintenance device comprises an indexing finger (81) and a notching (32, 38) capable of cooperating with the indexing finger, said indexed positions following one another discretely.

4. Latch (40, 10) according to claim 3, **characterized in that** the actuator (30, 36) is secured to the notching (32, 38, 76, 78), said actuator (30, 36) and said notching (32, 38, 76, 78) being elastically connected to the slide (72), and **in that** the indexing finger (81) is secured to the cap (10, 82) such that said indexing finger (81) cooperates with said notching (32, 38, 76, 78) so as to block the slide (72) in the slide-way when the actuator (30, 36) is at rest.

5. Latch according to claim 3, **characterized in that** the actuator is secured to the indexing finger, said actuator and said indexing finger being elastically connected to the slide, and **in that** the notching is secured to the cap such that said indexing finger cooperates with said notching so as to block the slide in the slide-way when the actuator is at rest.

6. Latch according to any one of claims 4 or 5, **characterized in that** the actuator is a lever or a push button.

7. Latch according to any one of claims 2 to 6, **characterized in that** each of the slides comprises an indexing means, arranged so that, to bring the slide into its second extreme position, it is necessary to actuate the first and second indexing means.

8. Latch (70) according to any one of claims 1 to 7, **characterized in that** the slide-way comprises at least one groove (84) designed to cooperate with a lug positioned on the slide to form an additional guide means.

9. Latch according to any one of claims 1 to 8, **characterized in that** the cap comprises, in its housing, an intermediate plate arranged to be placed between the folded segments of the slide.

10. Latch (70) according to any one of claims 2 to 9, **characterized in that** each slide (72, 74) also comprises a rack (76, 78) arranged to mesh with a pinion (80) rotatably mounted in the cap (82) such that the slides (72, 74) are kinematically connected and slide in opposite directions.

11. Latch according to claim 10 and according to claim 2, **characterized in that** the actuator is a knurling roller or a crown capable of rotating said pinion (80) and **in that** the maintenance device comprises means for blocking the rotation of said crown or opinion.

12. Latch according to claim 11, **characterized in that** the link between the actuator and the pinion is disengageable.
